# EUROPÄISCHE PATENTSCHRIFT

(11) **EP 3 224 438 B1**
(45) Veröffentlichungstag und Bekanntmachung des Hinweises auf die Patenterteilung: **06.02.2019**
(21) Anmeldenummer: 15791237.9
(22) Anmeldetag: 09.10.2015
(51) Int. Cl.: E05D 15/26, E05D 15/58, E05F 1/10

(54) **ANORDNUNG AUS EINEM MÖBEL UND EINER AUSSTOSSVORRICHTUNG**
ARRANGEMENT CONSISTING OF A PIECE OF FURNITURE AND AN EJECTING DEVICE
AGENCEMENT D'UN MEUBLE ET D'UN DISPOSITIF D'EJECTION

(30) Priorität: 26.11.2014 AT 8552014
(43) Veröffentlichungstag der Anmeldung: 04.10.2017
(73) Patentinhaber: Julius Blum GmbH, 6973 Höchst (AT)
(72) Erfinder: GABL, Dominik, 6700 Bludenz (AT)
(74) Vertreter: Torggler & Hofinger Patentanwälte
(86) Internationale Anmeldenummer: PCT/AT2015/000131
(87) Internationale Veröffentlichungsnummer: WO 2016/081960

(56) Entgegenhaltungen:
- WO-A1-2013/134797
- WO-A1-2013/173853
- JP-A- 2012 001 916

## Beschreibung

Die Erfindung betrifft eine Anordnung aus einem Möbel, einer Falt-Schiebe-Tür und einer Ausstoßvorrichtung zum Ausstoßen der bewegbar an dem Möbel gelagerten Falt-Schiebe-Tür aus einer Schließstellung in eine Offenstellung, wobei die Falt-Schiebe-Tür zumindest in eine Richtung senkrecht zur Schließebene, in welcher die Falt-Schiebe-Tür in ihrer Schließstellung angeordnet ist, und in eine Richtung parallel zur Schließebene bewegbar ist.

Derartige Ausstoßvorrichtungen sind aus der DE 91 05 187 U1 bekannt. Nachteilig hierbei ist, dass es sich um technisch aufwändige und damit störanfällige und teure Lösungen handelt, die zum Beispiel das Vorsehen eines Elektromotors erfordern.

Die vorliegende Erfindung hat es sich daher zur Aufgabe gemacht, unter Vermeidung der aus dem Stand der Technik bekannten Nachteile eine verbesserte Ausstoßvorrichtung anzugeben, die insbesondere technisch unaufwändig und kostengünstig ist.

Diese Aufgabe wird gelöst durch die Merkmale des unabhängigen Anspruchs 1. Es ist also vorgesehen, dass die Ausstoßvorrichtung einen manuell von einem Benutzer zu ladenden Kraftspeicher und ein vom Kraftspeicher beaufschlagbares Ausstoßelement umfasst, und der Kraftspeicher durch eine Schiebebewegung der Falt-Schiebe-Tür im Wesentlichen in Richtung parallel zur Schließebene aufladbar ist, im Zuge einer sich an das Aufstoßen, bevorzugt unmittelbar, anschließenden fortgesetzten Öffnung der Falt-Schiebe-Tür.

Es kann vorgesehen sein, dass die Ausstoßvorrichtung eine Verriegelungsvorrichtung zur lösbaren Verriegelung des Ausstoßelements entgegen der Beaufschlagung durch den geladenen Kraftspeicher aufweist, und die Verriegelungsvorrichtung bei montierter Ausstoßvorrichtung durch Druckausübung auf die Falt-Schiebe-Tür entriegelbar ist.

Alternativ oder ergänzend dazu besteht eine Weiterbildung darin, dass die Falt-Schiebe-Tür wenigstens zwei gelenkig miteinander verbundene Teilabschnitte umfasst, die Teilabschnitte mittels des Ausstoßelements aus der Schließstellung, in der sie in einer gemeinsamen Schließebene angeordnet sind, in eine Offenstellung, in der sie einen Winkel ungleich 180° zueinander einschließen, aufknickbar sind, und das Aufknicken im Wesentlichen in Richtung senkrecht zur Schließebene erfolgt.

Ist eine Verriegelungsvorrichtung vorgesehen und umfasst die Falt-Schiebe-Tür wenigstens zwei gelenkig miteinander verbundene Teilabschnitte, so bietet es sich weiterhin an, dass die Verriegelungsvorrichtung durch Druckausübung auf die Falt-Schiebe-Tür in dem Bereich, in welchem die wenigstens zwei Teilabschnitte gelenkig miteinander verbunden sind, entriegelbar ist.

Vorteilhafte Weiterbildungen der Erfindung sind in den abhängigen Ansprüchen definiert.

Vorteilhafterweise ist es dabei vorgesehen, dass das Möbel einen, insbesondere schachtförmigen, Hohlraum zur Aufnahme der Falt-Schiebe-Tür aufweist, und die Anordnung bevorzugt eine, besonders bevorzugt mechanische, Antriebsvorrichtung zur Bewegung der Falt-Schiebe-Tür zwischen einer versenkten Stellung im Hohlraum und einer Stellung außerhalb des Hohlraums aufweist. Es sei erwähnt, dass es sich bei der versenkten Stellung im Hohlraum vorzugsweise um eine vollständig versenkte Stellung im Hohlraum handelt. Durch das Vorsehen der Antriebsvorrichtung wird das Hinein- und Herausbewegen der Falt-Schiebe-Tür signifikant erleichtert.

Als besonders vorteilhaft hat es sich auch herausgestellt, wenn die Ausstoßvorrichtung dazu ausgebildet ist, die Falt-Schiebe-Tür beim Aufknicken bzw. beim Ausstoßen zumindest teilweise in Richtung des, insbesondere schachtförmigen, Hohlraums zu befördern.

Für den Fall, dass die Falt-Schiebe-Tür wenigstens zwei gelenkig miteinander verbundene Türflügel umfasst und die Türflügel eine zusammengefaltete Stellung und eine aufgespreizte Stellung einnehmen können, kann die Handhabung der Anordnung für einen Nutzer weiterhin dadurch erleichtert werden, dass die Anordnung eine Aufspreizvorrichtung zum Aufspreizen der Türflügel bzw. der Teilabschnitte aus der zusammengefalteten Stellung in die aufgespreizte Stellung umfasst.

Und schließlich kann es vorgesehen sein, dass eine oder mehrere Dämpfvorrichtungen zur Dämpfung der Bewegung der Falt-Schiebe-Tür unmittelbar vor Erreichen einer oder mehrerer definierter Stellungen relativ zum Möbel vorgesehen sind. Bei diesen definierten Stellungen relativ zum Möbel kann es sich handeln um:
- die Schließstellung, in welcher die wenigstens zwei Türflügel der Falt-Schiebe-Tür in einer gemeinsamen Schließebene angeordnet sind
- die Offenstellung, in welcher die wenigstens zwei Türflügel der Falt-Schiebe-Tür einen Winkel ungleich 180° zueinander einschließen,
- die vollständig geöffnete Stellung der Falt-Schiebe-Tür, in welcher der Innenraum des Möbels frei zugänglich ist, und/oder
- für den Fall, dass das Möbel einen, insbesondere schachtförmigen, Hohlraum zur Aufnahme der Falt-Schiebe-Tür aufweist, die Stellung außerhalb des Hohlraums und/oder die versenkte Stellung im Hohlraum, wobei in diesen Stellungen der Innenraum des Möbels ebenfalls frei zugänglich ist.

Weitere Vorteile und Einzelheiten der Erfindung ergeben sich anhand der Figuren 1 bis 13. Dabei dient die Abfolge der Figuren 1 bis 12, die jeweils drei Teilfiguren a, b und c umfassen, dazu, die Funktionsweise der Ausstoßvorrichtung gemäß einer besonders bevorzugten Ausführungsform der Erfindung zu illustrieren. Die Teilfiguren a und b zeigen dabei jeweils eine Ansicht auf die Ausstoßvorrichtung aus dem Inneren des Möbels betrachtet, wobei in den Teilfiguren b eine Reihe von Komponenten der Ausstoßvorrichtung weggelassen wurden, um den Blick auf die Verriegelungsvorrichtung freizugeben. In den Teilfiguren c ist jeweils ein vollständiges Möbel mit einer Falt-Schiebe-Tür dargestellt. Die Figur 13 zeigt eine Explosionsdarstellung der Ausstoßvorrichtung.

Anhand dieser Explosionsdarstellung lässt sich der grundlegende Aufbau der Ausstoßvorrichtung gemäß dem besonders bevorzugten Ausführungsbeispiel der Erfindung nachvollziehen:
Die Ausstoßvorrichtung (in den übrigen Figuren mit dem Bezugszeichen 1 versehen) umfasst ein Basiselement 21, welches ortsfest an einem Möbelkorpus eines Möbels angeordnet werden kann.

Das Basiselement 21 weist mehrere Führungsbahnen 53, 54, und 59 auf. Dabei ist die Führungsbahn 53 zur Führung eines an einem Mitnehmer 16 angeordneten Bolzens 47, die Führungsbahn 54 zur Führung eines an einem Verriegelungselement 9 angeordneten Zapfens 62 und die Führungsbahn 59 zur Führung eines Schlittens 23, an welchem das Verriegelungselement 9 schwenkbar angeordnet ist, vorgesehen. Es sei noch angemerkt, dass die Führungsbahn 54 eine herzkurvenförmige Verriegelungskontur 8 umfasst, an welcher das Verriegelungselement 9 bzw. der Zapfen 62 dieses Verriegelungselements abstützbar ist.

Das Basiselement 21 kann mit einer Abdeckung 50 versehen werden, wobei diese Abdeckung der Halterung des Schlittens 23 und des Mitnehmers 16 dient. Die in der Abdeckung 50 vorgesehenen Führungsbahnen 48 und 51 stellen sicher, dass der Mitnehmer 16 bzw. der Schlitten 23 gegenüber dem Basiselement 21 im Wesentlichen linear verschiebbar sind.

Die Ausstoßvorrichtung umfasst weiterhin einen Kraftspeicher 7, in Form einer Zugfeder, die ein erstes Ende 60 und ein zweites Ende 61 aufweist. Das erste Ende 60 ist dabei ortsfest über ein Zwischenelement 20 mit dem Basiselement 21 verbunden. Das zweite Ende 61 der Feder ist mit einer relativ zum Basiselement 21 bewegbaren Federhalterung 22 verbunden. Diese bewegbare Federhaltung ist an einem Zwischenhebel 24 ausgebildet, welcher einerseits schwenkbar an dem Schlitten 23 gelagert ist (hierzu sind entsprechende Befestigungsstellen 46 und 58 an dem Zwischenhebel 24 bzw. Schlitten 23 vorgesehen). Andererseits ist der Zwischenhebel 24 schwenkbar mit einem Ausstoßelement 5 über Befestigungsstellen 45 und 57 verbunden, wobei die Befestigungsstelle 45 an dem Zwischenhebel 24 und die Befestigungsstelle 57 an dem Ausstoßelement 5 ausgebildet ist.

Das Ausstoßelement 5 weist einen Hebel 17 auf, mit einem freien Hebelende 18, an dem ein drehbar gelagerter Wälzkörper 19 zur Kontaktierung der Falt-Schiebe-Tür oder eines damit verbundenen Elements zumindest beim Aufknicken derselben angeordnet ist. Der Hebel 17 ist schwenkbar mit dem Basiselement 21 verbunden (hierzu sind Befestigungsstellen 43 und 52 am Hebel 17 bzw. am Basiselement 21 vorgesehen).

Weiterhin umfasst die Ausstoßvorrichtung auch noch eine Ladevorrichtung zum Laden des Kraftspeichers 7. Wesentliche Bestandteile dieser Ladevorrichtung sind eine Steuerkontur 15, die einerseits schwenkbar über ein Kraftübersetzungselement 25 mit dem Ausstoßelement 5 verbunden ist. Hierzu weist der Hebel 17 des Ausstoßelements 5 eine Befestigungsstelle 42, die Steuerkontur 15, eine Befestigungsstelle 41 und das Kraftübersetzungselement 25 Befestigungsstellen 39 und 40 auf. Andererseits ist die Steuerkontur 15 schwenkbar an dem Basiselement 21 gelagert. Hierzu sind an der Steuerkontur 15 eine Befestigungsstelle 44 und an dem Basiselement 21 eine Befestigungsstelle 56 vorgesehen. Befestigungsmittel, welche die schwenkbare Lagerung sicherstellen, können durch eine Öffnung 49 in der Abdeckung 50 hindurchtreten. Wesentlicher Bestandteil der Ladevorrichtung ist weiterhin eine Steuerelement 14, das als Wälzkörper ausgebildet und am Mitnehmer 16 angeordnet ist. Das Steuerelement 14 ist in der Führungsbahn 48 der Abdeckung 50 verschiebbar gelagert.

Bezüglich des Mitnehmers 16 sei noch angemerkt, dass dieser der Bewegungskopplung der Falt-Schiebe-Tür mit der Ladevorrichtung zumindest beim Laden des Kraftspeichers 7 dient, und eine Ausnehmung 55 zur temporären Aufnahme eines Abschnitts eines Laufwagens 29, der mit der Falt-Schiebe-Tür verbunden ist, aufweist (vergleiche zum Beispiel Figur 1a).

Unter Bezugnahme auf die Figuren 1 bis 12 sei nun im Einzelnen die Funktionsweise der Ausstoßvorrichtung 1 erläutert:
Die Figuren 1a bis 1c beziehen sich auf die Schließstellung eines bewegbar an einem Möbel 13 gelagerten Abdeckelements 2 in Form einer Falt-Schiebe-Tür, welche zwei gelenkig miteinander verbundene Türflügel 3 und 4 umfasst. In dieser Schließstellung sind die beiden Türflügel 3 und 4 in einer gemeinsamen Schließebene angeordnet. Weiterhin deckt die Falt-Schiebe-Tür in dieser Schließstellung das Innere des Möbels 13 ab.

Das Möbel 13 umfasst einen Möbelkorpus, gebildet aus einer Deckplatte 27, einer Bodenplatte 35, einer Rückwand 36 und mehreren Seitenwänden 30, 31 und 33, die im Wesentlichen parallel zueinander und beabstandet voneinander angeordnet sind (vergleiche auch die übrigen Teilfiguren c der Figuren 1 bis 12). Das Möbel 13 umfasst weiterhin einen schachtförmigen Hohlraum 26 zur Aufnahme der Falt-Schiebe-Tür 2, wobei dieser Hohlraum definiert wird durch Begrenzungsflächen in Form zweier Seitenwände 31 und 33 und in Form eines Teilabschnitts 32 der Rückwand 36 des Möbels 13.

Figur 1a zeigt die Ausstoßvorrichtung 1 für die Falt-Schiebe-Tür in dieser Schließstellung der Falt-Schiebe-Tür und Figur 1b einen Teil dieser Ausstoßvorrichtung, nämlich die Verriegelungsvorrichtung zur lösbaren Verriegelung des Ausstoßelements in Form der herzkurvenförmigen Verriegelungskontur 8 und des Verriegelungselements 9, das an der Verriegelungskontur 8 abstützbar ist. Genauer gesagt, handelt es sich bei dem Verriegelungselement 9 um einen Schwenkhebel, an dessen freiem Ende ein Zapfen 62 angeordnet ist, der in der Schließstellung der Falt-Schiebe-Tür in der Mulde der Herzkurve 8 angeordnet ist. Das Verriegelungselement 9 ist schwenkbar an dem Schlitten 23 gelagert, der wiederum über den Zwischenhebel 24, welcher die bewegbare Federhalterung 22 umfasst, mit dem bewegbar gelagerten Ende 61 der Feder 7 in Verbindung steht. In der Schließstellung der Falt-Schiebe-Tür 2 ist der Kraftspeicher 7 bzw. die Feder geladen. Das bedeutet, dass die Verriegelungsvorrichtung in diesem Zustand sicherstellt, dass die im Kraftspeicher gespeicherter Energie nicht frei werden kann.

Die Entriegelung der Verriegelungsvorrichtung erfolgt durch Druckausübung auf die Falt-Schiebe-Tür 2 in dem Bereich 10, in welchem die zwei Türflügel 3 und 4 gelenkig miteinander verbunden sind. Dabei wird die Falt-Schiebe-Tür 2 aus der Schließstellung in eine hinter der Schließstellung liegende Überdrückstellung bewegt. Diese Überdrückstellung ist den Figuren 2a bis 2c dargestellt.

Vergleicht man die Figuren 1b und 2b so wird offenkundig, dass beim Übergang aus der Schließstellung in die Überdrückstellung der Steuerzapfen 62 aus der Mulde der herzförmigen Verriegelungskontur 8 hinaus bewegt wird und zwar so, dass bei einem Loslassen der Falt-Schiebe-Tür 2 die im Energiespeicher 7 gespeicherte Energie frei werden kann. Dabei zieht sich die Zugfeder 7 zusammen, das hießt, dass das bewegbar gelagerte Ende 61 der Feder sich auf das ortsfest angeordnete Ende 60 der Feder zubewegt. Dabei wird auch die bewegbare Federhalterung 22 und damit der gesamte Zwischenhebel 24 zwangsgeführt mitbewegt, wobei die Zwangsführung über den Schlitten 23 und die Führungsbahnen 54, 59 und 51 erfolgt.

Die Bewegung des Zwischenhebels 24 wird in eine Schwenkbewegung des Ausstoßelements 5, genauer gesagt, des Hebels 17 umgesetzt, wie ein Vergleich der Figuren 2a und 3a zeigt, wobei die Figuren 3a bis 3c sich auf die Stellung der Ausstoßvorrichtung 1 beziehen, in der der Kraftspeicher 7 im Wesentlichen vollständig entladen ist.

Über einen am freien Hebelende 18 des Hebels 17 drehbar gelagerten Wälzkörper 19 wird die Schwenkbewegung des Hebels 17 in eine Aufknickbewegung der Falt-Schiebe-Tür 2 umgesetzt. Dabei stützt sich der Wälzkörper 19 an einer an der Falt-Schiebe-Tür angeordneten Ablaufkontur 28 ab.

Wie ein Vergleich der Figuren 2c und 3c zeigt, wurde die Falt-Schiebe-Tür 2 durch die Ausstoßvorrichtung 1 im Zuge der Aufknickbewegung aus der Schließstellung, in der die zwei Türflügel 3 und 4 in einer gemeinsamen Schließebene angeordnet sind, in eine Offenstellung, in der die zwei Türflügel 3 und 4 einen Winkel 6 ungleich 180° zueinander einschließen befördert. Die Aufknickbewegung erfolgte somit im Wesentlichen in eine Richtung 11 senkrecht zur Schließebene.

Aus der Figur 3b geht hervor, dass der am Verriegelungselement 9 angeordnete Steuerzapfen 62 beim entladenen Zustand des Kraftspeichers 7 das der herzförmigen Verriegelungskontur 8 gegenüberliegende Ende der Führungsbahn 54 erreicht hat.

Schließlich sei noch darauf hingewiesen, dass die Ausstoßvorrichtung 1 die Falt-Schiebe-Tür 2 beim Aufknicken auch in einer Richtung 12 parallel zur Schließebene bewegt hat, genauer gesagt in Richtung des schachtförmigen Hohlraums 26. Dabei hat sich der Laufwagen 29, an welchem der Türflügel 3 schwenkbar gelagert ist, ein Stück weit entlang einer an der Deckplatte 27 des Möbels 13 angeordneten Führungsvorrichtung 34 entlang bewegt. Diese Führungsvorrichtung ist derart ausgebildet, dass sich der Laufwagen 29 möglichst leichtgängig verschieben lässt.

Durch ihre Trägheit bewegt sich die Falt-Schiebe-Tür 2 im Anschluss an die durch die Ausstoßvorrichtung 1 bewirkte Aufknickbewegung noch etwas weiter, auch wenn der Kraftspeicher 7 bereits entladen ist. Dabei hebt der Türflügel 3 der Falt-Schiebe-Tür 2 von dem Wälzkörper 19 ab. Gleichzeitig verringert sich noch weiter der Winkel 6, den die zwei Türflügel 3 und 4 zueinander einschließen. Wenn die Energie abgebaut ist, kommt die Falt-Schiebe-Tür 2 zum Stillstand. Dabei nimmt sie in etwa eine Stellung ein, die in den Figuren 4a bis 4c dargestellt ist.

Abgesehen von der Tatsache, dass der Wälzkörper 19 nicht mehr die Ablaufkontur 28 kontaktiert, hat sich, wie ein Vergleich der Figuren 3a und 4a zeigt, der Laufwagen 29 noch weiter in die Richtung 12 parallel zur Schließebene bzw. noch weiter in Richtung des schachtförmigen Hohlraums 26 bewegt.

In dem Bereich des Laufwagens 29, in welchem der Laufwagen 29 mit der Falt-Schiebe-Tür 2 gekoppelt ist, ist der Laufwagen 29 mit dem Mitnehmer 16 gekoppelt. Zum Zwecke dieser temporären Koppelung weist der Mitnehmer die Ausnehmung 55 auf. Durch die Bewegungskoppelung wurde der Mitnehmer 16 ebenfalls in die Richtung 12 parallel zur Schließebene bzw. in Richtung des schachtförmigen Hohlraums 26 zwangsgeführt mitbewegt, wobei die Zwangsführung in diesem Fall über die Führungsbahnen 53 und 48 (vergleiche Figur 13) erfolgt. In der Stellung gemäß Figur 4a hat der Mitnehmer 16 dabei eine Position erreicht, in welcher das am Mitnehmer angeordnete Steuerelement 14 in Form des Wälzkörpers die Steuerkontur 15 der Ladevorrichtung zum Laden des Kraftspeichers 7 erstmalig kontaktiert.

Zur weiteren Öffnung der Falt-Schiebe-Tür 2 greift nun ein Nutzer ein, vorzugsweise indem er die freie Kante des Türflügels 3 hintergreift und eine Kraft in Richtung des schachtförmigen Hohlraums 26, also in die Richtung 12 parallel zur Schließebene der Falt-Schiebe-Tür 2 ausübt. Dabei wird die Falt-Schiebe-Tür 2 über die in den Figuren 5, 6 und 7 gezeigten Zwischenstellungen in eine zusammengefaltete Stellung (vergleiche Figur 8) überführt.

Ein Teil der vom Nutzer auf die Falt-Schiebe-Tür 2 übertragenen Energie wird dabei zum Laden des Kraftspeichers 7 genutzt, und zwar im Zuge einer sich an das Aufknicken unmittelbar anschließenden fortgesetzten Öffnung der Falt-Schiebe-Tür 2.

Im Einzelnen erfolgt das Laden des Kraftspeichers 7 dadurch, dass der Mitnehmer 16 durch die Bewegungskoppelung mit dem Laufwagen 29 in die Richtung 12 parallel zur Schließebene bzw. in Richtung des schachtförmigen Hohlraums 26 bewegt wird. Diese Bewegung wird über den am Mitnehmer 16 angeordneten Wälzkörper 14 in eine Schwenkbewegung der Steuerkontur 15 umgesetzt, die ihrerseits über das Kraftübersetzungselement 25 den Hebel 17 des Ausstoßelements 5 und damit den Zwischenhebel 24 wieder in die ursprüngliche Schließstellung gemäß Figur 1 zurückbewegt. Dabei wird die Feder 7 auseinandergezogen, das heißt Energie auf den Kraftspeicher 7 übertragen.

Die Steuerkontur 15 ist derart ausgebildet, dass der Nutzer zunächst einen geringen Widerstand erfährt und dieser dann zunimmt. Das ist deshalb vorteilhaft, da der Nutzer die Falt-Schiebe-Tür 2 im Regelfall erst aus dem Stillstand heraus beschleunigen muss.

Die Figuren 5a bis 5c zeigen eine Zwischenstellung während des Ladens des Kraftspeichers 7.

Die Figuren 6a bis 6c zeigen den Zustand der Ausstoßvorrichtung 1, in welchem der Kraftspeicher 7 wieder vollständig geladen ist. In diesem Zustand befindet sich der am Verriegelungselement 9 angeordneten Steuerzapfen 62 wieder in der Mulde der herzförmigen Verriegelungskontur 8, das heißt, dass das Ausstoßelement 5 entgegen der Beaufschlagung durch den geladenen Kraftspeicher 7 mittels der Verriegelungsvorrichtung wieder verriegelt ist.

Bei Beendigung des Ladevorgangs verschwenkt der Mitnehmer 16. Hierzu ist ein abgebogener Abschnitt in der Führungsbahn 53 vorgesehen. Durch das Verschwenken wird die Bewegungskoppelung mit der Falt-Schiebe-Tür 2 bzw. dem Laufwagen 29 aufgehoben. Nun kann die Falt-Schiebe-Tür 2 über die in den Figuren 7a bis 7c gezeigte Zwischenstellung ungehindert in die zusammengefaltete Stellung gemäß Figur 8c weiterbewegt werden. Dabei verharrt die Ausstoßvorrichtung 1 in der Stellung gemäß den Figuren 6a bis 6c.

Ausgehend von dieser zusammengefalteten Stellung hat der Nutzer nun die Möglichkeit, die Falt-Schiebe-Tür 2 in dem schachtförmigen Hohlraum 26 zu verstauen. Dazu übt er eine Kraft auf die Falt-Schiebe-Tür 2 in der zusammengefalteten Stellung, das heißt auf das Türpaket in Richtung der Rückwand 36 des Möbels 13 aus. Der Türflügel 4 der Falt-Schiebe-Tür 2 ist dabei vorzugsweise über Scharniere 38 an einem Trägerelement 37 angeordnet, welches seinerseits über Führungselemente 63, die an der Seitenwand 31 angeordnet sind, in Längsrichtung des Schachts 26 verschiebbar gelagert ist.

Zur Unterstützung der Bewegung der Falt-Schiebe-Tür 2 aus einer, vorzugsweise vollständig, versenkten Stellung im Hohlraum 26 in die Stellung außerhalb des Hohlraums kann eine Antriebsvorrichtung vorgesehen sein, welche nach einer Initialisierung durch einen Nutzer die Falt-Schiebe-Tür 2 selbsttätig aus dem Hohlraum 26 hinausbewegt.

Weiterhin kann auch noch eine Aufspreizvorrichtung zum Aufspreizen der Türflügel 3 und 4 aus der zusammengefalteten Stellung in die aufgespreizte Stellung vorgesehen sein, die unmittelbar nach dem Erreichen der Stellung außerhalb des Hohlraums 26 gemäß der Figur 8c wirksam wird, so dass die Falt-Schiebe-Tür 2 nicht nur selbsttätig aus dem Hohlraum 26 hinaus, sondern anschließend auch noch in eine leicht aufgespreizte Stellung bewegt wird, sodass ein Nutzer eine bessere Angriffsmöglichkeit hat, um die Falt-Schiebe-Tür 2 wieder in ihre Schließstellung, in welcher die zwei Türflügel 3 und 4 in der gemeinsamen Schließebene angeordnet sind, zu befördern.

Die Überführung in die Schließstellung ausgehend von der vollständigen Offenstellung gemäß den Figuren 8a bis 8c ist in den Figuren 9 bis 12 dargestellt, wobei die Figur 12 wieder die Schließstellung zeigt, die auch in der Figur 1 dargestellt ist.

Zunächst wird die Falt-Schiebe-Tür 2 bzw. der Laufwagen 29 in die Richtung 12 parallel zur Schließebene, diesmal jedoch von dem Hohlraum 26 wegbewegt und zwar so lange, bis der Laufwagen 29 den Mitnehmer 16 kontaktiert (vergleiche Figur 10). Bis dahin hat sich an der Stellung der Ausstoßvorrichtung 1 nichts geändert.

Nun wird, wie ein Vergleich der Figuren 10 und 11 zeigt, der Mitnehmer 16 von dem Laufwagen 29 mitgenommen und zwar so lange bis er wieder seine ursprüngliche Position erreicht hat. An der Stellung der übrigen Teile der Ausstoßvorrichtung 1 ändert das nichts.

## Patentansprüche

1. Anordnung aus einem Möbel (13), einer an dem Möbel (13) bewegbar gelagerten Falt-Schiebe-Tür (2), und einer Ausstoßvorrichtung (1) zum Ausstoßen der bewegbar am Möbel (13) gelagerten Falt-Schiebe-Tür (2) aus einer Schließstellung in eine Offenstellung, wobei die Falt-Schiebe-Tür (2) zumindest in eine Richtung (11) senkrecht zur Schließebene, in welcher die Falt-Schiebe-Tür (2) in ihrer Schließstellung angeordnet ist, und in eine Richtung (12) parallel zur Schließebene bewegbar ist, wobei die Ausstoßvorrichtung (1) einen manuell von einem Benutzer zu ladenden Kraftspeicher (7) und ein vom Kraftspeicher (7) beaufschlagbares Ausstoßelement (5) umfasst, **dadurch gekennzeichnet, dass** der Kraftspeicher (7) durch eine Bewegung der Falt-Schiebe-Tür (2) im Wesentlichen in Richtung (12) parallel zur Schließebene im Zuge einer sich an das Aufstoßen, bevorzugt unmittelbar, anschließenden fortgesetzten Öffnung der Falt-Schiebe-Tür (2) aufladbar ist, die Ausstoßvorrichtung (1) eine Ladevorrichtung (14, 15) zum Laden des Kraftspeichers (7) und einen Mitnehmer (16) zur Bewegungskopplung der Falt-Schiebe-Tür (2) mit der Ladevorrichtung (14, 15) zumindest beim Laden des Kraftspeichers (7) aufweist, und der Mitnehmer (16) in Montagelage der Ausstoßvorrichtung (1) parallel zur Schließebene verschiebbar ist.

2. Anordnung nach Anspruch 1, wobei die Ausstoßvorrichtung (1) eine Verriegelungsvorrichtung (8, 9) zur lösbaren Verriegelung des Ausstoßelements (5) entgegen der Beaufschlagung durch den geladenen Kraftspeicher (7) aufweist, und die Verriegelungsvorrichtung (8, 9) bei montierter Ausstoßvorrichtung (1) durch Druckausübung auf die Falt-Schiebe-Tür (2) entriegelbar ist.

3. Anordnung nach Anspruch 1 oder 2, wobei die Falt-Schiebe-Tür (2) wenigstens zwei gelenkig miteinander verbundene Teilabschnitte (3, 4) umfasst, die Teilabschnitte (3, 4) mittels des Ausstoßelements (5) aus der Schließstellung, in der sie in einer gemeinsamen Schließebene angeordnet sind, in eine Offenstellung, in der sie einen Winkel (6) ungleich 180° zueinander einschließen, aufknickbar sind, und das Aufknicken im Wesentlichen in Richtung (11) senkrecht zur Schließebene erfolgt.

4. Anordnung nach Anspruch 2 und 3, wobei die Verriegelungsvorrichtung (8, 9) durch Druckausübung auf die Falt-Schiebe-Tür (2) in dem Bereich, in welchem die wenigstens zwei Teilabschnitte (3, 4) gelenkig miteinander verbunden sind, entriegelbar ist.

5. Anordnung nach einem der Ansprüche 1 bis 4, wobei die Ladevorrichtung ein Steuerelement (14), das vorzugsweise als Wälzkörper ausgebildet und/oder am Mitnehmer (16) angeordnet ist, und eine Steuerkontur (15), an welcher sich das Steuerelement (14) zumindest beim Laden des Kraftspeichers (7) abstützt, umfasst.

6. Anordnung nach einem der vorhergehenden Ansprüche, wobei das Ausstoßelement (5) wenigstens einen schwenkbar gelagerten Hebel (17) mit einem freien Hebelende (18) zur Kontaktierung der Falt-Schiebe-Tür (2) zumindest beim Aufknicken bzw. Ausstoßen aufweist, wobei an dem freien Hebelende (18) vorzugsweise ein drehbar gelagerter Wälzkörper (19) angeordnet ist.

7. Anordnung nach einem der vorhergehenden Ansprüche, wobei der Kraftspeicher (7) wenigstens eine Feder umfasst, die vorzugsweise zwischen einer ortsfest angeordneten Federhalterung (20, 21) und einer relativ dazu bewegbaren Federhalterung (22) angeordnet ist.

8. Anordnung nach Anspruch 7, wobei die Ausstoßvorrichtung (1) eine Verriegelungsvorrichtung (8, 9) zur lösbaren Verriegelung des Ausstoßelements (5) entgegen der Beaufschlagung durch den geladenen Kraftspeicher (7) aufweist, und die bewegbare Federhalterung (22),
- vorzugsweise über wenigstens einen Schlitten (23), mit der Verriegelungsvorrichtung (8, 9), und/oder
- vorzugsweise über wenigstens einen Zwischenhebel (24), mit dem Ausstoßelement (5), und/oder
- vorzugsweise über wenigstens ein Kraftübersetzungselement (25), mit der Ladevorrichtung (14, 15) verbunden ist.

9. Anordnung nach einem der vorhergehenden Ansprüche, wobei die Ausstoßvorrichtung (1) eine Verriegelungsvorrichtung (8, 9) zur lösbaren Verriegelung des Ausstoßelements (5) entgegen der Beaufschlagung durch den geladenen Kraftspeicher (7) aufweist, und die Verriegelungsvorrichtung eine herzkurvenförmige Verriegelungskontur (8) umfasst, an der ein Verriegelungselement (9) abstützbar ist.

10. Anordnung nach einem der Ansprüche 1 bis 9, wobei das Möbel (13) einen, insbesondere schachtförmigen, Hohlraum (26) zur Aufnahme der Falt-Schiebe-Tür (2) aufweist, und die Anordnung bevorzugt eine, besonders bevorzugt mechanische, Antriebsvorrichtung zur Bewegung der Falt-Schiebe-Tür (2) zwischen einer versenkten Stellung im Hohlraum und einer Stellung außerhalb des Hohlraums aufweist.

11. Anordnung nach Anspruch 10, wobei die Ausstoßvorrichtung (1) dazu ausgebildet ist, die Falt-Schiebe-Tür (2) beim Aufknicken bzw. beim Ausstoßen zumindest teilweise in Richtung des, insbesondere schachtförmigen, Hohlraums (26) zu befördern.

12. Anordnung nach einem der Ansprüche 1 bis 11, wobei die Falt-Schiebe-Tür wenigstens zwei gelenkig miteinander verbundene Teilabschnitte umfasst, die Türflügel bzw. die Teilabschnitte (3, 4) eine zusammengefaltete Stellung und eine aufgespreizte Stellung einnehmen können, und die Anordnung eine Aufspreizvorrichtung zum Aufspreizen der Türflügel bzw. der Teilabschnitte (3, 4) aus der zusammengefalteten Stellung in die aufgespreizte Stellung umfasst.

13. Anordnung nach einem der Ansprüche 1 bis 12, wobei eine oder mehrere Dämpfvorrichtungen zur Dämpfung der Bewegung der Falt-Schiebe-Tür (2) unmittelbar vor Erreichen einer oder mehrerer definierter Stellungen relativ zum Möbel (13) vorgesehen sind.

## Claims

1. An arrangement comprising an article of furniture (13), a folding-sliding door (2) mounted movably to the article of furniture (13), and an ejection device (1) for ejecting the folding-sliding door (2) mounted movably to the article of furniture (13) from a closed position into an opening position, wherein the folding-sliding door (2) is movable at least in a direction (11) perpendicularly to the closing plane in which the folding-sliding door (2) is arranged in its closed position and in a direction (12) parallel to the closing plane, wherein the ejection device (1) includes a force storage means (7) to be loaded manually by a user and an ejection element (5) which can be acted upon by the force storage means (7), **characterised in that** the force storage means (7) can be loaded by a sliding movement of the folding-sliding door (2) substantially in the direction (12) parallel to the closing plane in the course of continued opening of the folding-sliding door (2) following the ejection, preferably immediately, the ejection device (1) has a loading device (14, 15) for loading the force storage means (7) and an entrainment means (16) for motionally coupling the folding-sliding door (2) to the loading device (14, 15) at least upon loading of the force storage means (7), and the entrainment means (16) is displaceable parallel to the closing plane in the mounted position of the ejection device (1).

2. The arrangement as set forth in claim 1 wherein the ejection device (1) has a locking device (8, 9) for releasably locking the ejection element (5) against the force applied by the loaded force storage means (7) and the locking device (8, 9) can be unlocked when the ejection device (1) is fitted in place by applying pressure to the folding-sliding door (2).

3. The arrangement as set forth in claim 1 or claim 2 wherein the folding-sliding door (2) includes at least two hingedly interconnected portions (3, 4), the portions (3, 4) can be foldably opened by means of the ejection element (5) from the closed position in which they are arranged in a common closing plane into an open position in which they include an angle (6) different from 180° relative to each other, and the opening folding movement is effected substantially in the direction (11) perpendicular to the closing plane.

4. The arrangement as set forth in claims 2 and 3 wherein the locking device (8, 9) is unlockable by applying pressure to the folding-sliding door (2) in the region in which the at least two portions (3, 4) are hingedly interconnected.

5. The arrangement as set forth in one of claims 1 through 4 wherein the loading device includes a control element (14) which is preferably in the form of a rolling body and/or is arranged on the entrainment means (16), and a control contour (15) against which the control element (14) bears at least upon loading of the force storage means (7).

6. The arrangement as set forth in one of the preceding claims wherein the ejection element (5) has at least one pivotably mounted lever (17) having a free lever end (18) for contacting the folding-sliding door (2) at least upon opening folding movement or ejection thereof, wherein preferably a rotatably mounted rolling body (19) is arranged at the free lever end (18).

7. The arrangement as set forth in one of the preceding claims wherein the force storage means (7) includes at least one spring preferably arranged between a stationarily arranged spring holder (20, 21) and a spring holder (22) movable relative thereto.

8. The arrangement as set forth in claim 7 wherein the ejection device (1) has a locking device (8, 9) for releasably locking the ejection element (5) against the force applied by the loaded force storage means (7), and the movable spring holder (22)
- is connected to the locking device (8, 9) preferably by way of at least one slider (23), and/or
- is connected to the ejection element (5) preferably by way of at least one intermediate lever (24), and/or
- is connected to the loading device (14, 15) preferably by way of at least one force transmission element (25).

9. The arrangement as set forth in one of the preceding claims wherein the ejection device (1) has a locking device (8, 9) for releasably locking the ejection element (5) against the force applied by the force storage means (7) and the locking device includes a cardiod curve-shaped locking contour (8) against which a locking element (9) can be supported.

10. The arrangement as set forth in one of claims 1 through 9 wherein the article of furniture (13) has an in particular shaft-shaped cavity (26) for receiving the folding-sliding door (2) and the arrangement preferably has a particularly preferably mechanical drive device for moving the folding-sliding door (2) between a position of being retracted in the cavity and a position outside the cavity.

11. The arrangement as set forth in claim 10 wherein the ejection device (1) is adapted to move the folding-sliding door (2) upon opening folding movement or ejection thereof at least partially in the direction of the in particular shaft-shaped cavity (26).

12. The arrangement as set forth in one of claims 1 through 11 wherein the folding-sliding door includes at least two hingedly interconnected portions, the door leaves or the portions (3, 4) can assume a folded-together position and a spread-open position, and the arrangement includes a spreading device for spreading the door leaves or the portions (3, 4) from the folded-together position into the spread-open position.

13. The arrangement as set forth in one of claims 1 through 12 wherein there are provided one or more damping devices for damping the movement of the folding-sliding door (2) directly before reaching one or more defined positions relative to the article of furniture (13).

## Revendications

1. Dispositif composé d'un meuble (13), d'une porte pliante et coulissante (2) logée de façon mobile sur le meuble (13), et d'un dispositif éjecteur (1) pour éjecter la porte pliante et coulissante (2), logée de façon mobile sur le meuble (13), d'une position de fermeture à une position d'ouverture, dans lequel la porte pliante et coulissante (2) est disposée au moins dans un sens (11) perpendiculairement au plan de fermeture, dans lequel la porte pliante et coulissante (2) est disposée dans sa position de fermeture, et est mobile dans un sens (12) parallèlement au plan de fermeture, dans lequel le dispositif éjecteur (1) comprend un accumulateur d'énergie (7) devant être chargé manuellement par un utilisateur et un élément éjecteur (5) pouvant être sollicité par l'accumulateur d'énergie (7), **caractérisé en ce que** l'accumulateur d'énergie (7) peut être chargé par un mouvement de la porte pliante et coulissante (2) essentiellement dans le sens (12) parallèlement au plan de fermeture à la suite d'une ouverture continue, subséquente, de préférence directement, à la poussée vers l'ouverture, de la porte pliante et coulissante (2), le dispositif éjecteur (1) présente un dispositif de chargement (14, 15) pour charger l'accumulateur d'énergie (7) et un toc d'entraînement (16) pour le couplage de mouvement de la porte pliante et coulissante (2) avec le dispositif de chargement (14, 15) au moins lors du chargement de l'accumulateur d'énergie (7), et le toc d'entraînement (16) en position de montage du dispositif éjecteur (1) peut se déplacer parallèlement au plan de fermeture.

2. Dispositif selon la revendication 1, dans lequel le dispositif éjecteur (1) présente un dispositif de verrouillage (8, 9) pour le verrouillage détachable de l'élément éjecteur (5) à l'encontre de la sollicitation par l'accumulateur d'énergie chargé (7), et le dispositif de verrouillage (8, 9), lorsque le dispositif éjecteur (1) est monté, peut être déverrouillé par l'exercice d'une pression sur la porte pliante et coulissante (2).

3. Dispositif selon la revendication 1 ou 2, dans lequel la porte pliante et coulissante (2) comprend au moins deux sections partielles (3, 4) reliées ensemble de façon articulée, les sections partielles (3, 4) sont pliables au moyen de l'élément éjecteur (5) de la position de fermeture, dans laquelle elles sont disposées dans un plan de fermeture commun, à une position d'ouverture, dans laquelle elles forment l'une avec l'autre un angle (6) non égal à 180°, et le pliage a lieu essentiellement dans le sens (11) perpendiculairement au plan de fermeture.

4. Dispositif selon la revendication 2 et 3, dans lequel le dispositif de verrouillage (8, 9) peut être déverrouillé par l'exercice d'une pression sur la porte pliante et coulissante (2) dans la zone, dans laquelle les au moins deux sections partielles (3, 4) sont reliées ensemble de façon articulée.

5. Dispositif selon l'une des revendications 1 à 4, dans lequel le dispositif de chargement comprend un élément de commande (14), qui est conçu de préférence comme un corps de roulement et / ou est disposé sur le toc d'entraînement (16), et un profil de commande (15) sur lequel s'appuie l'élément de commande (14) au moins lors du chargement de l'accumulateur d'énergie (7).

6. Dispositif selon l'une des revendications précédentes, dans lequel l'élément éjecteur (5) présente au moins un levier (17) logé de façon pivotante avec une extrémité de levier libre (18) pour la mise en contact de la porte pliante et coulissante (2) au moins lors du pliage ou de l'éjection, dans lequel sur l'extrémité de levier libre (18) est disposé de préférence un corps de roulement (19) logé de manière à pouvoir tourner.

7. Dispositif selon l'une des revendications précédentes, dans lequel l'accumulateur d'énergie (7) comprend au moins un ressort, qui est disposé de préférence entre une fixation de ressort (20, 21) disposée de façon fixe et une fixation de ressort (22) relativement mobile par rapport à celle-là.

8. Dispositif selon la revendication 7, dans lequel le dispositif éjecteur (1) présente un dispositif de verrouillage (8, 9) pour le verrouillage détachable de l'élément éjecteur (5) à l'encontre de la sollicitation par l'accumulateur d'énergie chargé (7), et la fixation de ressort mobile (22) est reliée
- de préférence par au moins un chariot (23), au dispositif de verrouillage (8, 9), et / ou
- de préférence par au moins un levier intermédiaire (24), à l'élément éjecteur (5), et / ou
- de préférence par au moins un élément de transmission de force (25), au dispositif de chargement (14, 15).

9. Dispositif selon l'une des revendications précédentes, dans lequel le dispositif éjecteur (1) présente un dispositif de verrouillage (8, 9) pour le verrouillage détachable de l'élément éjecteur (5) à l'encontre de la sollicitation par l'accumulateur d'énergie chargé (7), et le dispositif de verrouillage comprend un profil de verrouillage (8) en forme de coeur, sur lequel peut s'appuyer un élément de verrouillage (9).

10. Dispositif selon l'une des revendications 1 à 9, dans lequel le meuble (13) présente une cavité (26), plus particulièrement en forme de cage, pour loger la porte pliante et coulissante (2), et le dispositif présente de préférence un mécanisme de commande, notamment mécanique de préférence, pour le mouvement de la porte pliante et coulissante (2) entre une position enfoncée dans la cavité et une position à l'extérieur de la cavité.

11. Dispositif selon la revendication 10, dans lequel le dispositif éjecteur (1) est en outre conçu pour acheminer la porte pliante et coulissante (2) lors du pliage ou lors de l'éjection au moins partiellement dans le sens de la cavité (26), en particulier en forme de cage.

12. Dispositif selon l'une des revendications 1 à 11, dans lequel la porte pliante et coulissante comprend au moins deux sections partielles reliées ensemble de façon articulée, les battants de porte ou les sections partielles (3, 4) peuvent prendre une position repliée et une position déployée, et le dispositif comprend un dispositif de déploiement pour déployer les battants de porte ou les sections partielles (3, 4) de la position repliée à la position déployée.

13. Dispositif selon l'une des revendications 1 à 12, dans lequel un ou plusieurs dispositifs amortisseurs pour amortir le mouvement de la porte pliante et coulissante (2) sont prévus directement avant qu'une ou plusieurs positions définies par rapport au meuble (13) soient atteintes.
